# EUROPÄISCHE PATENTSCHRIFT

(11) **EP 1 363 525 B1**
(45) Veröffentlichungstag und Bekanntmachung des Hinweises auf die Patenterteilung: **15.09.2004**
(21) Anmeldenummer: 02716774.1
(22) Anmeldetag: 14.02.2002
(51) Int. Cl.: A47L 9/06

(54) **STAUBSAUGER MIT ZUBEHÖR**
VACUUM CLEANER COMPRISING ATTACHMENTS
ASPIRATEUR AVEC ACCESSOIRES

(30) Priorität: 22.02.2001 DE 10108639
(43) Veröffentlichungstag der Anmeldung: 26.11.2003
(73) Patentinhaber: BSH Bosch und Siemens Hausgeräte GmbH, 81739 München (DE)
(72) Erfinder: KESS, Herbert, 97616 Bad Neustadt (DE); SEITH, Thomas, 97616 Bad Neustadt (DE); SCHLERETH, Andreas, 97616 Bad Neustadt (DE); JESSENBERGER, Martin, 97638 Eussenhausen (DE); ALBERT, Wilma, 97618 Wülfershausen (DE)
(86) Internationale Anmeldenummer: PCT/EP2002/001583
(87) Internationale Veröffentlichungsnummer: WO 2002/067748

(56) Entgegenhaltungen:
- EP-A- 0 263 085
- EP-A- 0 747 000
- DE-A- 19 900 649
- DE-U- 29 610 327
- US-A- 3 259 934
- US-A- 5 502 870
- US-A- 5 621 946
- US-A- 5 826 301
- US-A- 5 839 161
- US-A- 6 032 328
- PATENT ABSTRACTS OF JAPAN vol. 2000, no. 01, 31. Januar 2000 (2000-01-31) -& JP 11 285463 A (SANYO ELECTRIC CO LTD), 19. Oktober 1999 (1999-10-19)

## Beschreibung

Die Erfindung bezieht sich auf einen Staubsauger gemäß dem Oberbegriff von Patentanspruch 1.

Bei Staubsaugern werden neben der an einem Ende des Saugrohrs angebrachten Bodendüse weitere Zubehörteile vorgesehen, die für spezielle Saugfunktionen adaptiert sind. So sind beispielsweise Möbeldüsen, Fugendüsen und Polsterdüsen bekannt, die entweder auf das Ende eines Saugrohrs aufgesteckt werden können oder die auf ein Rohrstück aufgesteckt werden, das sich unmittelbar an das Ende des Saugschlauchs anschließt.

Aus der EP 0 747 000 B1 ist ein Halter für Zubehörteile bekannt, der auf der einen Seite eine Fugendüse und auf der anderen Seite eine Bodendüse aufnimmt. Der Halter ist mit seinem vorderen und seinem hinteren Teil lösbar an einem Rohrgriff eines Saugrohrs für einen Staubsauger befestigt.

In den EP0263085 und DE29610327 sind bekannte Zubehöreinheiten beschrieben.

Es ist die Aufgabe der Erfindung, eine Aufnahme für Zubehörteile zu schaffen, die auf einfache Weise an dem Staubsauger befestigt werden kann.

Gemäß Patentanspruch 1 bzw. 6, 12 wird diese Aufgabe gelöst.

Vorteilhafte Weiterbildungen der Erfindung sind in dem Unteransprüche angegeben.

Bei dem erfindungsgemäßen Staubsauger wird ein bisheriges dreiteiliges Kleinzubehör, bestehend aus einer Möbeldüse, einer Fugendüse und einem Möbelpinsel (auch als Saugpinsel bezeichnet) zu einer kombinierten Funktionseinheit zusammengefasst.

Gemäß der Erfindung wird eine Kombination aus einer Fugendüse mit einem Möbelpinsel beispielsweise in Verbindung mit einer teleskopierbaren Möbeldüse vorgesehen, wobei der Möbelpinsel in Längsrichtung der Funktionseinheit, beispielsweise über eine Kulisse, ausfahrbar ist.

Gemäß der Erfindung wird ein Grundkörper vorgesehen, mit dem die Fugendüse und/oder die Möbeldüse und/oder die Fugendüse verbunden ist.

Vorteilhaft ist dieser so aufgebaut, dass die Fugendüse gerade oder über eine Kulisse aus dem Grundkörper herausfahrbar ist.

Gemäß einer bevorzugten Ausführungsform lässt sich die Fugendüse teleskopförmig aus dem Grundkörper herausziehen.

Ebenso lässt sich mit Vorteil auch der Möbelpinsel aus dem Grundkörper herausziehen.

Bevorzugt ist der Möbelpinsel auf der in Ausziehrichtung der Möbeldüse gegenüberliegenden Seite des Grundkörpers angeordnet. Dabei lässt sich der Möbelpinsel in der ausgezogenen Position am Grundkörper vorzugsweise arretieren.

Gemäß einer Ausführungsform ist der Möbelpinsel kranzförmig und endseitig auf einer Wand des Grundkörpers angeordnet.

Der Möbelpinsel ist in einem Ausführungsbeispiel im Bereich zwischen einer Innen- und einer Außenwand des Grundkörpers verschiebbar angeordnet ist. Der Möbelpinsel lässt sich über eine Führung verschiebbar in dem Grundkörper anordnen.

Es lässt sich gemäß der Erfindung vorsehen, dass der Möbelpinsel an mindestens einer Position in der Führung verrastbar ist.

Es wird in einer Ausführungsform der Erfindung vorgesehen, dass die Möbeldüse auf der Seite des Möbelpinsels an dem Grundkörper angeordnet ist. Dabei ist die Möbeldüse mit Vorteil auf der Außenseite des Grundkörpers verschiebbar angeordnet ist.

Besonders geeignet ist eine Ausführungsform, bei der die Möbeldüse auf der Außenseite des Grundkörpers schwenkbar angeordnet ist.

Eine leichte Handhabung ergibt sich, wenn die Möbeldüse in Arbeitsposition an dem Grundkörper arretierbar ist.

Gemäß einer weiteren Ausführungsform ist die Möbeldüse über zwei auf der Außenseite des Grundkörpers angeordnete Nocken verschiebbar und um die Nocken in eine Arbeitsposition und eine Ruheposition schwenkbar ist.

Hierbei ist die Möbeldüse über Befestigungsmittel an dem Grundkörper befestigt und besteht aus einem elastischen Material. Die Möbeldüse ist von dem Grundkörper abnehmbar ausgestaltet und in Arbeitsposition sowie in einer zu der Arbeitsposition um 180° gedrehten Stellung in Ruheposition auf der Außenseite des Grundkörpers befestigbar.

Für eine derartige lösbare Befestigung weist die Möbeldüse zwei Öffnungen auf, in die Nocken hineinragen.

Gemäß einer anderen Ausführungsform ist der Staubsauger durch eine Düse gekennzeichnet, die aus an dem Grundkörper befestigten, zueinander symmetrischen und in Längsrichtung verschieblichen Elementen zusammengesetzt ist. Die Elemente sind zusätzlich schwenkbar angeordnet.

Bei Einsatz einer derartigen Düse ist der Grundkörper von einer Hülse umgeben, die auf dem Grundkörper über zwei auf dessen äußerer Mantelwand einander um 180° gegenüberliegende Stege verschieblich angeordnet ist.

Die Elemente der Düse lassen sich über Scharniere klappen, die an den offenen Enden der Stege angebracht sind. Die Elemente schließen sich jeweils über einen Faltenbalg oder über einen luftdicht an eine den Grundkörper übergreifende Hülse an den Grundkörper an.

Um zu gewährleisten, dass die Elemente der Düse in der gewünschten Stellung arretierbar sind, sind die Elemente jeweils über Scharniere oder biegsame Laschen aus einem elastischen Material mit der Hülse verbunden.

Um den Grundkörper zusammen mit den verschiedenen Düsenformen zwischen Rohrstücke eines Saugrohrs integrieren zu können, sind die Elemente in einem spitzen Winkel zueinander klappbar sind, so dass sie ein Rohrstück luftdicht zwischen sich aufnehmen.

Um eine Fugendüse auszubilden, sind die Elemente zusammenklappbar und weisen an ihren offenen Enden jeweils zueinander gewölbte Oberflächen und an ihren äußeren seitlichen Rändern Stege auf, deren Höhe jeweils der halben Höhe des Stegs auf dem Grundkörper entspricht oder geringer ist. Dadurch bilden die Elemente im zusammengeklappten Zustand mit einander eine mundförmige Öffnung für eine Fugendüse, wobei gleichzeitig die Hülse die Scharniere bedeckt, über die die Elemente mit dem Grundkörper verbunden sind.

Alternativ sind die Elemente im rechten Winkel zu dem Steg des Grundkörpers von diesem abklappbar sind, so dass sie eine Potsterdüse bilden.

Eine dritte Funktionalität erhält das Zubehörteil dadurch, dass auf der den zusammenklappbaren Elementen gegenüberliegenden Seite des Grundkörpers ein kranzförmig über die Endseite der Mantelwand des Grundkörpers herausziehbarer Möbelpinsel an dem Grundkörper angebracht ist.

Der Möbelpinsel ist vorzugsweise auf einer kreisförmig die Mantelwand umgebenden Hülse angeordnet, die über eine Kulisse auf dem Grundkörper geführt ist und durch Drehen der Hülse über die Endseite des Grundkörpers herausziehbar ist.

Auch mit der den Möbelpinsel aufweisenden Endseite lässt sich der Grundkörper auf ein Staubsaugerrohrstück aufstecken oder in ein Staubsaugerrohrstück hineinstecken.

Alternativ ist die Möbeldüse auf der Innenseite des Grundkörpers verschiebbar angeordnet.

In einem anderen bevorzugten Ausführungsbeispiel lässt sich die Zubehöreinheit in einem ein offenes Ende aufweisenden Handgriff herausnehmbar anordnen, wobei der Handgriff an einer Saugschlauch - Saugrohr - Einheit eines Staubsaugers angeordnet ist.

Die Zubehörkombination in den oben dargestellten Ausführungsformen lässt sich in Staubsaugern entweder zwischen Rohrstücken, an einem Handgriff oder mittels einer Halterung an einem Staubsaugerrohr oder einem Staubsaugerschlauch befestigt werden. Eine derartige Halterung besteht vorzugsweise aus einem elastischen Material, beispielsweise einem Kunststoff.

Gemäß einer weiteren Ausführungsform ist die Zubehörkombination an einem Staubsaugergehäuse befestigt. Hierzu weist dieses beispielsweise an einer im wesentlichen senkrecht zur Bodenfläche sich erstreckenden Seite eine Nut auf, in der die Zubehörkombination form- oder kraftschlüssig befestigt ist.

Nachstehend wird die Erfindung in Ausführungsbeispielen näher erläutert. Die einzelnen Figuren zeigen verschiedene Ausführungsformen.

Fig. 1 zeigt eine Zubehöreinheit 1, die eine Fugendüse 2, eine Möbeldüse 3 und ein Möbelpinsel 4 aufnimmt. Die Fugendüse 2, die Möbeldüse 3 und der Möbelpinsel 4 sind entweder kraft- oder formschlüssig mit der Zubehöreinheit 1 verbunden. Die Möbeldüse 3 hat einen umlaufenden Rand 15, der an seiner Arbeitskante mit einem Samtstreifen 16 versehen ist.

Die Zubehöreinheit 1 weist einen Grundkörper 5 auf, der die Fugendüse 2, die Möbeldüse 3 und der Möbelpinsel 4 trägt.

Anstelle der Möbeldüse 3 lässt sich auch eine Möbeldüse 6 (Fig. 2) einsetzen, die über an der Außenwand des Grundkörpers 5 angebrachte Scharniere 7 schwenkbar ist und die eine durchbrochene Wand aufweist, um den Schwenkvorgang zu ermöglichen. Hierzu weisen die Scharniere 7 jeweils einen Nocken 70 auf.

Wenn die Möbeldüse 6 zurückgeschwenkt ist (Fig. 3), lässt sich der Möbelpinsel 4 aus dem Grundkörper 5 herausziehen, um mit ihm einen Gegenstand abzusaugen.

In einem weiteren Ausführungsbeispiel (Fig. 4 bis 6) weist ein Grundkörper 10 eine schwenkbare Möbeldüse 11 und eine teleskopartig aus dem Grundkörper 10 herausziehbare Fugendüse 12 auf, die in zwei Teilen 120 und 121 aufgebaut ist, die ineinanderliegende Rohrstücke bilden und die nacheinander aus dem Grundkörper 10 herausgezogen werden können, so dass drei Ausziehstufen entstehen, wie in Fig. 4 bis 6 dargestellt ist. Zur Führung der Teile 121 und 122 sind jeweils Führungsnuten 123 und 124 vorgesehen, in die entsprechende Vorsprünge des zu führenden Teils 121 bzw. 122 hineinragen. Die Teile 121, 122 sind vorzugsweise in den Endpositionen verrastbar.

Eine Zubehöreinheit 8 (Fig. 7 bis 10) gemäß einer weiteren Ausführungsform umfasst einen Grundkörper 20, auf dessen äußerer Mantelwand zwei zueinander um 180° gegenüberliegende Stege 21 angeordnet sind. Auf diesen wird eine Hülse 22 geführt, die den Stegen 21 zugewandte Nuten aufweist, die von Stegen 23 der Hülse 22 gebildet werden.

Eine Düse 24 (Fig. 7) wird von zwei schwenkbaren Elementen 25, 26 gebildet, die unter verschiedenen Winkeln geöffnet werden können. Über elastische Faltenbalge 27, 28 sind die Elemente 25, 26 jeweils mit dem Grundkörper 20 verbunden. Zwischen den Elementen 25, 26 und den Faltenbalge 27, 28 sind jeweils Scharniere 37. Über biegsame Laschen 29, 30 oder elastische Scharniere sind die Elemente 25, 26 jeweils mit der Hülse 22 verbunden. Die Elemente 25, 26 weisen zudem an ihren seitlichen Rändern Stege 31, 32 auf, deren Höhe gerade so bemessen ist, dass sie, nebeneinandergelegt, nicht dicker als der Steg 21 sind, so dass sich die Hülse über die Elemente 25, 26 in Richtung eines Pfeils A ziehen lässt, wenn sie in Richtung Mitte (Pfeil B) geklappt werden. Zum luftdichten Anschluss eines Saugrohrs 40 mit einem Rohrendstück 41 sind die Elemente 25, 26 seitlich an die Mantelwand des Rohrendstücks 41 herangeklappt und haben eine derart gekrümmte Innenfläche, dass sie sich vollständig an die äußere Wandung des Rohrendstücks 41 anschmiegen

Auf der von der Düse 24 abgewandten Seite des Grundkörpers 20 ist ein Möbelpinsel 33 vorhanden, die die Außenwand des Grundkörpers 20 ringförmig umgibt und über eine Kulisse in einer radial beweglichen Hülse 34 gehalten ist. Durch Drehung der Hülse 34 lässt sich der Möbelpinsel 33 in axialer Richtung des Grundkörpers 20 bewegen, so dass die Borsten über dessen äußere Kante 35 hinausreichen. Die Kulisse hat vorzugsweise mehrere Rastpositionen, in die ein Nocken, der aus dem die Borsten haltenden Kranz herausragt, einrasten kann, so dass die Borsten den äußeren Rand des Grundkörpers 20 je nach der vom Benutzer gewünschten Länge der Borsten überragen.

Die Düse 24 (Fig. 8) lässt sich derart aufklappen, dass die Elemente 25, 26 um 180° voneinander weggeklappt sind. Beim Klappvorgang wird auch die über die die Laschen 29, 30 mit den Elementen 25, 26 verbundene Hülse 34 in Richtung zu dem Möbelpinsel 33 bewegt. Diese Bewegung wird über den Steg 21 des Grundkörpers 20 ermöglicht. In diesem Fall bilden die Elemente 25, 26 eine Möbeldüse, wobei vorzugsweise auf der der Möbelfläche zugewandten Seite als Fadenheber dienende Samtflächen im Bereich der Stege 31, 32 vorhanden sind.

Alternativ lassen sich die Elemente 25, 26 auch vollends zusammenklappen (Fig. 9), so dass sie im Bereich der Stege 31, 32 dicht aufeinanderliegen und eine schmale mundförmige Öffnung 36 entsteht, die eine Polsterdüse ausbildet. Beim Zusammenklappen der Elemente 25, 26 wird die Hülse über die Laschen 29, 30 in Richtung zu den zusammenklappenden Stegen 31, 32 geschoben und überdeckt diese in dem an den Grundkörper 20 angrenzenden Bereich.

Anstelle des Einsatzes von Faltenbalge 27, 28 lässt sich auch vorsehen, dass keine Faltenbalge 27, 28 vorhanden sind und gemäß Fig. 7 das Rohrendstück 41 so tief in den Grundkörper 20 hineingeschoben wird, dass ein luftdichter Abschluss zwischen dem Grundkörper 20 und dem Rohrendstück entsteht.

Bei der Verwendung der Düse 24 als Polsterdüse (Fig. 9) wird, wenn die Faltenbalge 27, 28 nicht vorhanden sind, die Hülse 22 in Richtung des Pfeils B bis zu einem auf der Außenseite der Elemente angebrachten, radial nach außen vorspringenden Rand 46 vorgeschoben, bis ein luftdichter Abschluss zwischen der Hülse 22 und dem Rand 46 entsteht.

In der in Fig. 7 dargestellten Stellung lässt sich die Zubehöreinheit 8 zwischen dem Saugrohr 40 und einem weiteren Saugrohr 42 (Fig. 10) integrieren. Je nach gewünschter Benutzungsart kann nun der Benutzer das Saugrohr 40 samt dem Rohrendstück 41 entfernen, um die Düse 24 als Möbeldüse (Fig. 8) oder als Polsterdüse (Fig. 9) einzusetzen. Wenn er die Zubehöreinheit 8 umdreht und auf der Seite der Düse 24 in das Saugrohr 42 hineinschiebt, liegt der Möbelpinsel 33 frei.

Gemäß Fig. 11 ist die Zubehöreinheit 1 an dem Rohrendstück 41 durch einen Schnappverschluss 45 befestigt, der aus einem elastischen Material besteht.

In einer anderen Ausführungsform (Fig. 12) ist an einem Staubsaugergehäuse 43 eine Aufnahme 44 vorgesehen, die die Zubehöreinheit 1 aufnimmt.

Gemäß der Erfindung wird der Grundkörper 20 mit seiner den Möbelpinsel 33 aufweisenden Endseite entweder auf ein Staubsaugerrohrstück 42 aufgesteckt oder in ein Staubsaugerrohrstück 42 hineingesteckt.

Der Verschiebungsmechanismus für die Möbeldüse lässt sich auch auf der Innenseite des Grundkörpers 20 verschiebbar anordnen.

Die Zubehöreinheit lässt sich in einem ein offenes Ende aufweisenden Handgriff herausnehmbar anordnen, wobei der Handgriff an einer Saugschlauch - Saugrohr -Einheit eines Staubsaugers angeordnet ist.

Ebenso lässt sich gemäß der Erfindung vorsehen, dass die Zubehöreinheit 1, 8 in eine an einem Handgriff angeordneten Aufnahme hineinsteckbar ist. Alternativ lässt sich die Zubehöreinheit 1, 8 an einem abklappbaren Handgriff anbringen.

## Patentansprüche

1. Staubsauger mit einer mehrere Zubehörteile aufnehmenden Zubehöreinheit (1), die mindestens eine Fugendüse (12), eine Möbeldüse (11) oder einen Möbelpinsel (4) aufnimmt wobei die Zubehörteile kraft- und/oder formschlüssig mit der Zubehöreinheit (1) verbunden sind, **dadurch gekennzeichnet, dass** die Zubehöreinheit (1) eine teleskopartig aus einem Grundkörper (10) herausziehbare Fugendüse (12) aufweist.

2. Staubsauger nach Anspruch 1, **dadurch gekennzeichnet, dass** die Fugendüse (12) aus zwei teleskopartig herausziehbaren Teilen (121, 122) aufgebaut ist.

3. Staubsauger nach Anspruch 2, **dadurch gekennzeichnet, dass** die teleskopartig herausziehbaren Teile (121, 122) in ihren Endpositionen verrastbar sind.

4. Staubsauger nach Anspruch 2 oder 3, **dadurch gekennzeichnet, dass** die teleskopartig herausziehbaren Teile (121, 122) als ineinanderliegende Rohrstücke ausgebildet sind.

5. Staubsauger nach einem der Ansprüche 1 bis 4, **dadurch gekennzeichnet, dass** auf der in Ausziehrichtung der Fugendüse (12) gegenüberliegenden Seite des Grundkörpers (10) der Möbelpinsel (4) angeordnet ist.

6. Staubsauger mit einer mehrere Zubehörteile aufnehmenden Zubehöreinheit (1), die mindestens eine Fugendüse (12), eine Möbeldüse (11) oder einen Möbelpinsel (4) aufnimmt, wobei die Zubehörteile kraft- und/oder formschlüssig mit der Zubehöreinheit (1) verbunden sind, **dadurch gekennzeichnet, dass** der Möbelpinsel (4) durch Drehen einer kreisförmig die Mantelwand des Grundkörpers (10) umgebende Hülse (34) Ober die Stirnseite des Grundkörpers (10) hinaus herausziehbar ist.

7. Staubsauger nach Anspruch 6, **dadurch gekennzeichnet, dass** der Grundkörper (10) mit seiner den Möbelpinsel (4) aufweisenden Stirnseite auf ein Staubsaugerrohrstück (42) aufsteckbar oder hineinsteckbar ist.

8. Staubsauger nach Anspruch 6 oder 7, **dadurch gekennzeichnet, dass** die Möbeldüse (11) auf der Außenseite des Grundkörpers (10) von einer Ruheposition in eine Arbeitsposition schwenkbar angeordnet ist.

9. Staubsauger nach Anspruch 8, **dadurch gekennzeichnet, dass** die Möbeldüse (11) zwei Öffnungen aufweist, die mit zwei auf der Außenseite des Grundkörpers (10) angeordneten Nocken (70) Scharniere (7) bilden, durch welche die Möbeldüse (11) schwenkbar am Grundkörper (10) gelagert ist.

10. Staubsauger nach Anspruch 8 oder 9, **dadurch gekennzeichnet, dass** die Möbeldüse (11) in ihrer Arbeitsposition bzw. Ruheposition an dem Grundkörper (10) arretierbar ist.

11. Staubsauger nach einem der Ansprüche 8 bis 10, **dadurch gekennzeichnet, dass** die Möbeldüse (11) aus einem elastischen Material besteht und eine durchbrochene Wand aufweist, derart, dass die Möbeldüse (11) aus ihrer Arbeitsposition in einer zur Arbeitsposition um 180° gedrehten Ruheposition schwenkbar ist.

12. Staubsauger mit einer mehrere Zubehörteile aufnehmenden Zubehöreinheit (8), die mindestens eine Fugendüse und eine Möbeldüse aufnimmt, wobei die Zubehörteile kraft- und/oder formschlüssig mit der Zubehöreinheit (8) verbunden sind, derart, dass an dem Grundkörper (20) eine Düse (24) angeordnet ist, die aus zwei in Längsrichtung zueinander symmetrischen Elementen (25, 26) zusammengesetzt ist, die mittels Scharnieren (37) zwischen einer zusammengeklappten Position, in der die Elemente (25, 26) die Fugendüse bilden, und einer abgeklappten Position, in der die Elemente (25, 26) die Möbeldüse bilden, schwenkbar am Grundkörper (20) gelagert sind, **dadurch gekennzeichnet, dass** die Elemente (25, 26) mittels einer auf dem Grundkörper (20) verschieblich angeordneten Hülse (22) schwenkbar sind.

13. Staubsauger nach Anspruch 12, **dadurch gekennzeichnet, dass** die Elemente (25, 26) zum Schwenken Ober Laschen (29, 30) mit der Hülse (22) verbunden sind.

14. Staubsauger nach Anspruch 12 oder 13, **dadurch gekennzeichnet, dass** die Elemente (25, 26) mittels Dichtungsflächen (27,28) mit dem Grundkörper (20) verbunden sind.

15. Staubsauger nach Anspruch 14, **dadurch gekennzeichnet, dass** die Dichtungsflächen elastische Faltenbalge (27,28) sind.

16. Staubsauger nach einem der Ansprüche 12 bis 15, **dadurch gekennzeichnet, dass** die Elemente (25, 26) in einem spitzen Winkel zueinander klappbar sind, so dass sie ein Rohrstück (41) luftdicht zwischen sich aufnehmen.

17. Staubsauger nach einem der Ansprüche 12 bis 16, **dadurch gekennzeichnet, dass** die Elemente (25, 26) jeweils zueinander gewölbte Oberflächen und an ihren äußeren seltlichen Rändern Stege (31, 32) ausweisen, deren Höhe jeweils der halben Höhe des Stegs (21) auf dem Grundkörper (20) entspricht oder geringer ist, und dass die Elemente (25, 26) im zusammengeldappten Zustand eine mundförmige Öffnung (36) für eine Fugendüse bilden.

18. Staubsauger nach einem der Ansprüche 12 bis 17, **dadurch gekennzeichnet, dass** auf der den zusammenklappbaren Elementen (25, 26) gegenüberliegenden Seite des Grundkörpers (20) ein kranzförmig über die Stirnseite der Mantelwand des Grundkörpers (20) herausziehbarer Möbelpinsel (33) an dem Grundkörper (20) angebracht ist.

19. Staubsauger nach einem der Ansprüche 1 bis 5, **dadurch gekennzeichnet dass** die Zubehöreinheit (1) einen Möbelpinsel (4) nach einem der Ansprüche 6 bis 11 aufweist.

20. Staubsauger nach einem der Ansprüche 1 bis 5 und/oder 19, **dadurch gekennzeichnet, dass** die Zubehöreinheit (1) schwenkbar am Grundkörper gelagerte Elemente (25, 26) nach einem der Ansprüche 12 bis 18 aufweist.

## Claims

1. Vacuum cleaner with an accessory unit (1) which receives several accessories, the unit receiving at least one crevice nozzle (12), a furniture nozzle (11) or a furniture brush (4), wherein the accessories are connected with the accessory unit (1) by force-locking connection and/or shape-locking connection, **characterised in that** the accessory unit (1) comprises a crevice nozzle (12) telescopically extensible from a base body (10).

2. Vacuum cleaner according to claim 1, **characterised in that** the crevice nozzle (12) is constructed from two telescopically extensible parts (121, 122).

3. Vacuum cleaner according to claim 2, **characterised in that** the telescopically extensible parts (121, 122) are detentable in end positions thereof.

4. Vacuum cleaner according to claim 2 or 3, **characterised in that** the telescopically extensible parts (121, 122) are constructed as tube members lying one in the other.

5. Vacuum cleaner according to one of claims 1 to 4, **characterised in that** the furniture brush (4) is arranged on that side of the base body (10) which is opposite in withdrawal direction of the crevice nozzle (12).

6. Vacuum cleaner with an accessory unit (1) which receives several accessories, the unit receiving at least one crevice nozzle (12), a furniture nozzle (11) or a furniture brush (4), wherein the accessories are connected with the accessory unit (1) by force-locking connection and/or shape-locking connection, **characterised in that** the furniture brush (4) can be pulled out by rotation of a circular sleeve (34), which surrounds the circumferential wall of the base body (10), beyond the end face of the base body (10).

7. Vacuum cleaner according to claim 6, **characterised in that** the base body (10) can be plugged by its end face, which has the furniture brush (4), onto or into a vacuum cleaner tube member (42).

8. Vacuum cleaner according to claim 6 or 7, **characterised in that** the furniture nozzle (11) is arranged on the outer side of the base body (10) to be pivotable from a rest position into a working position.

9. Vacuum cleaner according to claim 8, **characterised in that** the furniture nozzle (11) has two openings which together with two lugs (70) arranged on the outer side of the base body (10) form hinges (7) by which the furniture nozzle (11) is pivotably mounted at the base body (10).

10. Vacuum cleaner according to claim 8 or 9, **characterised in that** the furniture nozzle (11) is lockable in its working position or rest position to the base body (10).

11. Vacuum cleaner according to one of claims 8 to 10, **characterised in that** the furniture nozzle (11) consists of a resilient material and has an interrupted wall in such a manner that the furniture nozzle (11) is pivotable from its working position into a rest position rotated through 180° relative to the working position.

12. Vacuum cleaner with an accessory unit (8) which receives several accessories, the unit receiving at least one crevice nozzle and a furniture nozzle, wherein the accessories are connected with the accessory unit (8) by force-locking connection and/or shape-locking connection in such a manner that there is arranged at the base body (20) a nozzle (24) which is composed of two elements (25, 26), which are symmetrical with respect to one another in longitudinal direction and which are mounted at the base body (20) by means of hinges (37) to be pivotable between a folded position in which the elements (25, 26) form the crevice nozzle and an unfolded position in which the elements (25, 26) form the furniture nozzle, **characterised in that** the elements (25, 26) are pivotable by means of a sleeve (22) displaceably arranged on the base body (20).

13. Vacuum cleaner according to claim 12, **characterised in that** the elements (25, 26) are, for pivotation, connected with the sleeve (22) by way of straps (29, 30).

14. Vacuum cleaner according to claim 12 or 13, **characterised in that** the elements (25, 26) are connected with the base body (20) by means of sealing surfaces (27, 28).

15. Vacuum cleaner according to claim 14, **characterised in that** the sealing surfaces are resilient bellows (27, 28).

16. Vacuum cleaner according to one of claims 12 to 15, **characterised in that** the elements (25, 26) are foldable at an acute angle relative to one another so that they hermetically receive a tube member (41) therebetween.

17. Vacuum cleaner according to one of claims 12 to 18, **characterised in that** the elements (25, 26) respectively have surfaces which are curved relative to one another, and webs (31, 32) at their outer lateral edges, the height of the webs respectively corresponding with or being less than half the height of the web (21) on the base body (20), and that the elements (25, 26) in the folded state form a mouth-shaped opening (36) for a crevice nozzle.

18. Vacuum cleaner according to one of claims 12 to 17, **characterised in that** a ring-shaped furniture brush (33) which can be pulled out beyond the end face of the circumferential wall of the base body (20) is mounted at the base body (20) on the side of the base body (20) opposite the foldable elements (25, 26).

19. Vacuum cleaner according to one of claims 1 to 5, **characterised in that** the accessory unit (1) comprises a furniture brush (4) according to one of claims 6 to 11.

20. Vacuum cleaner according to one of claims 1 to 5 and/or 19, **characterised in that** the accessory unit (1) comprises elements (25, 26), which are pivotably mounted at the base body, according to one of claims 12 to 18.

## Revendications

1. Aspirateur avec une unité d'accessoires (1) logeant plusieurs pièces accessoires, qui loge au moins un embout pour jointures (12), un embout pour meubles (11) ou une brosse pour meubles (4), les pièces accessoires étant raccordées à l'unité d'accessoires (1) par adhérence et/ou par conjugaison de forme, **caractérisé en ce que** l'unité d'accessoires (1) présente un embout pour jointures (12) extractible d'un corps de base (10) de manière télescopique.

2. Aspirateur selon la revendication 1, **caractérisé en ce que** l'embout pour jointures (12) est constitué de deux pièces (121, 122) extractibles de manière télescopique.

3. Aspirateur selon la revendication 2, **caractérisé en ce que** les pièces (121, 122) extractibles de manière télescopique sont encliquetables dans leurs positions finales.

4. Aspirateur selon la revendication 2 ou 3, **caractérisé en ce que** les pièces (121, 122) extractibles de manière télescopique sont exécutées comme des pièces tubulaires placées l'une dans l'autre.

5. Aspirateur selon l'une quelconque des revendications 1 à 4, **caractérisé en ce que** la brosse pour meubles (4) est disposée du côté du corps de base (10) opposé à la direction d'extraction de l'embout pour jointures (12).

6. Aspirateur avec une unité d'accessoires (1) logeant plusieurs pièces accessoires, qui loge au moins un embout pour jointures (12), un embout pour meubles (11) ou une brosse pour meubles (4), les pièces accessoires étant raccordées à l'unité d'accessoires (1) par adhérence et/ou par conjugaison de forme, **caractérisé en ce que** la brosse pour meubles (4) est extractible au-delà du côté frontal du corps de base (10) en tournant une douille (34) entourant de manière circulaire la paroi d'enveloppe du corps de base (10).

7. Aspirateur selon la revendication 6, **caractérisé en ce que** le corps de base (10) est emboîtable sur ou dans une pièce tubulaire (42) d'aspirateur avec son côté frontal présentant la brosse pour meubles (4).

8. Aspirateur selon la revendication 6 ou 7, **caractérisé en ce que** l'embout pour meubles (11) est placé en étant pivotable d'une position de repos en une position de travail sur le côté extérieur du corps de base (10).

9. Aspirateur selon la revendication 8, **caractérisé en ce que** l'embout pour meubles (11) présente deux ouvertures qui forment des charnières (7) au moyen de deux cames (70) placées sur le côté extérieur du corps de base (10), au moyen desquelles charnières l'embout pour meubles (11) est monté de manière pivotable sur le corps de base (10).

10. Aspirateur selon la revendication 8 ou 9, **caractérisé en ce que** l'embout pour meubles (11) peut être bloqué sur le corps de base (10) dans sa position de travail resp. dans sa position de repos.

11. Aspirateur selon l'une quelconque des revendications 8 à 10, **caractérisé en ce que** l'embout pour meubles (11) est constitué d'un matériau élastique et qu'il présente une paroi perforée de telle manière que l'embout pour meubles (11) est pivotable de sa position de travail en une position de repos tournée de 180° par rapport à la position de travail.

12. Aspirateur avec une unité d'accessoires (8) logeant plusieurs pièces accessoires, qui loge au moins un embout pour jointures et un embout pour meubles, les pièces accessoires étant raccordées à l'unité d'accessoires (8) par adhérence et/ou par conjugaison de forme, de telle manière qu'un embout (24) est disposé sur le corps de base (20), celui-ci étant constitué de deux éléments (25, 26) symétriques l'un par rapport à l'autre en direction longitudinale, qui, au moyen de charnières (37) sont montés de manière pivotable sur le corps de base (20) entre une position repliée, dans laquelle les éléments (25, 26) forment l'embout pour jointures (12), et une position rabattue, dans laquelle les éléments (25, 26) forment l'embout pour meubles, **caractérisé en ce que** les éléments (25, 26) sont pivotables au moyen d'une douille (22) placée de manière coulissante sur le corps de base (20).

13. Aspirateur selon la revendication 12, **caractérisé en ce que** les éléments (25, 26) sont raccordés à la douille (22) pour pivoter au moyen de languettes (29, 30).

14. Aspirateur selon la revendication 12 ou 13, **caractérisé en ce que** les éléments (25, 26) sont raccordés au corps de base (20) au moyen de surfaces d'étanchéité (27, 28).

15. Aspirateur selon la revendication 14, **caractérisé en ce que** les surfaces d'étanchéité sont des soufflets élastiques (27, 28).

16. Aspirateur selon l'une quelconque des revendications 12 à 15, **caractérisé en ce que** les éléments (25, 26) sont rabattables l'un vers l'autre dans un angle aigu, de sorte qu'ils logent entre eux une pièce tubulaire (41) de manière perméable à l'air.

17. Aspirateur selon l'une quelconque des revendications 12 à 16, **caractérisé en ce que** les éléments (25, 26) présentent respectivement des surfaces bombées les unes par rapport aux autres et des nervures (31, 32) sur leurs bords latéraux extérieurs, dont la hauteur correspond respectivement à la demi-hauteur de la nervure (21) sur le corps de base (20) ou lui est inférieure, et **en ce que** les éléments (25, 26), à l'état rabattu, forment une ouverture (36) en forme de bouche pour un embout pour jointures.

18. Aspirateur selon l'une quelconque des revendications 12 à 17, **caractérisé en ce que** sur le côté du corps de base (20) opposé aux éléments (25, 26) rabattables, une brosse pour meubles (33) extractible en forme de couronne sur le côté frontal de la paroi d'enveloppe du corps de base (20) est placée sur le corps de base (20).

19. Aspirateur selon l'une quelconque des revendications 1 à 5, **caractérisé en ce que** l'unité d'accessoires (1) présente une brosse pour meubles (4) selon l'une quelconque des revendications 6 à 11.

20. Aspirateur selon l'une quelconque des revendications 1 à 5 et/ou 19, **caractérisé en ce que** l'unité d'accessoires (1) présente des éléments (25, 26) montés de manière pivotable sur le corps de base, selon l'une quelconque des revendications 12 à 18.
